# FASCICULE DE BREVET EUROPEEN

(11) **EP 4 103 797 B1**
(45) Date de publication et mention de la délivrance du brevet: **26.06.2024**
(21) Numéro de dépôt: 21704328.0
(22) Date de dépôt: 08.02.2021
(51) Int. Cl.: E04H 1/12, A61G 10/02, G21F 7/00, E04H 15/20, A61G 10/00, G21F 7/015

(54) **ENSEMBLE DE CONFINEMENT DESTINÉ À ÊTRE INSTALLÉ DANS UNE PIÈCE À RISQUES, ET SON PROCÉDÉ DE MISE EN OEUVRE**
BEGRENZUNGSANORDNUNG ZUM EINBAU IN EINEN HOCHRISIKORAUM UND VERFAHREN ZU DEREN DURCHFÜHRUNG
CONFINEMENT ASSEMBLY INTENDED TO BE INSTALLED IN A HIGH-RISK ROOM, AND METHOD FOR IMPLEMENTING SAME

(30) Priorité: 10.02.2020 FR 2001295
(43) Date de publication de la demande: 21.12.2022
(73) Titulaire: Aspida, 69210 Sourcieux-Les-Mines (FR)
(72) Inventeur: RIBOT, Guillaume, 69740 Genas (FR); MUMFORD, John, 69210 Sourcieux Les Mines (FR)
(74) Mandataire: Germain Maureau
(86) Numéro de dépôt international: PCT/IB2021/050984
(87) Numéro de publication internationale: WO 2021/161144

(56) Documents cités:
- FR-A1- 2 515 408
- FR-A1- 3 005 864
- GB-A- 2 104 569
- SE-C2- 531 306
- US-B1- 8 365 804

## Description

### Domaine technique de l'invention

La présente invention concerne le domaine technique du confinement, notamment lors d'interventions dans des pièces dites à risques.

Au sens de l'invention ces pièces à risques peuvent être des pièces non encore contaminées, mais qui sont susceptibles de l'être. Cela peut provenir du fait que ces pièces vont, soit accueillir des patients au moins potentiellement contaminés, soit être le lieu d'une activité contaminante au sens notamment de risques nucléaire, radiologique, chimique ou biologique pour l'être humain.

Ces pièces à risques peuvent également être des pièces d'ores et déjà contaminées, qui accueillent des patients au moins potentiellement contaminés. L'expression « au moins potentiellement contaminés » signifie que les patients concernés sont effectivement contaminés, ou bien présentent des suspicions significatives d'une telle contamination.

De façon plus précise l'invention concerne tout d'abord un ensemble de confinement, qui est destiné à être installé dans une telle pièce à risques ou bien au voisinage de cette dernière. L'invention concerne également un procédé permettant la mise en oeuvre de cet ensemble, en particulier son installation dans la pièce précitée ou au voisinage de cette dernière.

### Etat de la technique

Il est bien connu que les diverses opérations, qui sont susceptibles d'être conduites dans des environnements potentiellement contaminés, doivent être réalisées selon des règles strictes de protection. Cela permet par conséquent d'éviter que les personnes, assurant les opérations précitées, ne soient pas victimes de cette contamination. Un tel risque est typiquement susceptible de se produire, lors de soins prodigués à des patients présentant un fort risque contagieux à potentiel épidémique.

Afin de protéger les intervenants, il est connu d'installer des sas de confinement dans les locaux à risques, typiquement les chambres des hôpitaux. On connaît tout d'abord des solutions, faisant appel à une armature rigide sur laquelle repose une toile souple. Ce type de sas de confinement ne se révèle cependant pas satisfaisant, notamment du fait qu'il ne peut pas être adapté facilement aux différentes formes et dimensions des pièces dans lesquelles ils doivent être montés. En outre, le temps total nécessaire pour le montage, l'équipement et le démontage des sas est relativement élevé.

Afin de pallier ces insuffisances, on a proposé de réaliser des sas de confinement utilisant des structures gonflables. On citera notamment les documents WO 2007/102798, WO 2006/125956, ainsi que FR 2 963 943. Ces solutions alternatives ne permettent cependant pas de remédier totalement aux inconvénients des structures rigides, présentées ci-dessus.

On a également proposé, dans le document GB 2 104 569, un ensemble de confinement destiné à équiper une pièce à risques. Cet ensemble comprend un sas équipé de deux passages, associés à deux fermetures, une jupe solidaire du sas qui définit un tunnel confiné débouchant dans l'un de ces passages, ainsi que des moyens d'appui de la jupe sur une cloison de la pièce.

Enfin on citera d'autres documents, qui sont représentatifs d'un arrière-plan général de l'invention. Il s'agit de US 8 365 804, FR 2 515 408, FR 3 005 864 et SE 531 306.

Compte tenu de ce qui précède, il existe un besoin de remédier aux limites de l'art antérieur. Il existe plus particulièrement un besoin d'équiper de manière simple et rapide des locaux susceptibles d'être contaminés, notamment des hôpitaux, de manière à leur permettre d'accueillir un grand nombre de patients contaminés. Ce besoin se fait ressentir de façon aiguë, lors de l'apparition de phénomènes épidémiques de grande ampleur, comme dans le cas de la prolifération de virus de type Corona virus.

La présente invention a par conséquent pour objectif de répondre à ce besoin.

Elle a également pour objectif de proposer un ensemble de confinement, qui peut être installé de façon simple et rapide dans différents locaux, dont la taille et la géométrie peuvent être variables.

Elle a également pour objectif de proposer un tel ensemble dont le coût de fabrication est raisonnable, de sorte qu'il peut être installé de façon massive dans un même établissement médical.

Elle a également pour objectif de proposer un tel ensemble, qui empêche de façon satisfaisante la prolifération de la contamination, non seulement depuis une pièce contaminée vers un espace non contaminé, mais également entre des pièces contaminées voisines.

### Objets de l'invention

Selon l'invention, au moins un des objectifs ci-dessus est atteint au moyen d'un ensemble de confinement (I) destiné à équiper une pièce à risques (100), afin de permettre des interventions en sécurité dans cette pièce, cet ensemble de confinement comprenant
- un sas (1) équipé de deux passages (19,20), ainsi que de deux fermetures, notamment de type glissières (17,18) mobiles entre une position de fermeture de chaque passage ainsi qu'une position d'ouverture de chaque passage ;
- une jupe (3) solidaire du sas, cette jupe définissant un tunnel confiné (4) débouchant dans l'un (20) des deux passages ;
- des moyens d'appui (42) de la jupe sur une cloison (110) de la pièce, notamment sur la périphérie d'un dormant (120) d'une porte d'accès (122) à cette pièce ;
- des moyens (5) d'extraction de l'air contaminé, présent dans ladite pièce, à travers une paroi latérale (33) de la jupe, de manière à placer en dépression le volume de la pièce par rapport au tunnel ;
- des moyens (80,82) d'admission contrôlée d'air dans ladite pièce, qui sont aptes à admettre de l'air dans cette pièce lorsque la valeur de ladite dépression est supérieure à un seuil prédéterminé, notamment compris entre 10 et 30 Pascal.

Selon d'autres caractéristiques de l'invention :
- le sas possède une armature (10) de type gonflable,
- la jupe est fixée sur le sas par l'intermédiaire de moyens de fixation permanente, notamment par soudure,
- la jupe et le sas sont réalisés en des matériaux souples, de préférence en un même matériau, par exemple en polychlorure de vinyle (PVC),
- les moyens d'appui comprennent une couronne (42) s'étendant à la périphérie de l'extrémité de la jupe, opposée au sas,
- la couronne comprend une âme supérieure (43) ainsi que des ailes latérales (44),
- la couronne est prolongée par un seuil (47), destiné à assurer l'étanchéité entre le sol et la cloison adjacente (110) de la pièce (100), ce seuil étant avantageusement équipé d'une embase (48) de stabilisation mécanique,
- les parois latérales de la jupe sont étayées par une tige (46) de soutien mécanique, avantageusement de nature télescopique,
- les moyens d'extraction comprennent un organe d'extraction (5) placé de façon adjacente à ladite paroi latérale de la jupe, cet organe d'extraction comprenant un raccord d'entrée (52) s'étendant à travers ladite paroi latérale,
- l'organe d'extraction (5) comprend un corps creux (50), immobilisé contre ladite paroi latérale, de manière à faciliter le transit à l'intérieur du tunnel confiné, notamment pour un lit ou un fauteuil roulant,
- cet ensemble comprend en outre des moyens (6) d'aspiration, qui sont aptes à coopérer avec les moyens d'extraction (5),
- les moyens d'extraction (6) comprennent des moyens (64) de filtration d'air, ainsi que des moyens (68) de sortie d'air filtré,
- les moyens d'admission comprennent au moins un registre (80, 82) chaque registre étant apte à autoriser le passage d'air dans un unique sens, lorsque la différence de pressions de part et d'autre de ce registre est supérieure à une valeur prédéfinie,
- il est prévu un premier registre (80) monté sur une première paroi du sas, tournée vers la pièce (100), ainsi qu'un second registre (82) monté sur une seconde paroi du sas, tournée vers le tunnel confiné (4),
- ladite valeur prédéfinie est comprise entre 5 et 15 Pascal,
- cet ensemble comprend en outre des moyens de filtration supplémentaire, qui sont aptes à filtrer l'air admis dans la pièce à risques (100).

Ces caractéristiques additionnelles peuvent être mises en oeuvre avec l'objet principal ci-dessus, individuellement ou en combinaisons quelconques, techniquement compatibles.

L'invention a également pour objet un procédé de mise en oeuvre de l'ensemble ci-dessus, dans lequel :
- on place le sas (1) et la jupe (3) dans le volume intérieur de la pièce à risques ;
- on fixe de manière étanche la jupe sur une cloison de la pièce, en particulier sur une cloison (110) équipée d'une porte (122) d'accès à ladite pièce ;
- on extrait l'air contaminé présent dans la pièce, en particulier à travers le tunnel confiné (4), de manière à placer en dépression le volume intérieur de la pièce par rapport au tunnel ;
- on admet de l'air dans cette pièce, lorsque la valeur de ladite dépression est supérieure à un seuil prédéterminé, notamment compris entre 10 et 30 Pascal.

Selon d'autres caractéristiques de l'invention :
- on isole au moins une partie substantielle des cloisons de ladite pièce, avant d'extraire l'air contaminé,
- on isole les cloisons en les recouvrant au moyen d'un revêtement étanche, notamment de type résine pelable,
- on recouvre au moins une partie de la périphérie des moyens d'appui avec un adhésif (45), assurant une fonction supplémentaire d'étanchéité.

Ces caractéristiques additionnelles peuvent être mises en oeuvre avec l'objet principal ci-dessus, individuellement ou en combinaisons quelconques, techniquement compatibles.

### DESCRIPTION DES FIGURES

L'invention va être décrite ci-après, en référence aux dessins annexés, donnés uniquement à titre d'exemples non limitatifs, dans lesquels :
[Fig. 1] est une vue en perspective, illustrant un ensemble de confinement selon l'invention, lequel est installé dans une pièce potentiellement contaminée.
[Fig. 2] est une vue en perspective, illustrant sous un autre angle et de manière isolée l'ensemble de connexion de la figure 1.
[Fig. 3] est une vue de dessus, illustrant l'ensemble de connexion des figures précédentes.
[Fig. 4] est une vue de face, illustrant l'ensemble des figures précédentes, vu depuis l'intérieur de la pièce.
[Fig. 5] est une vue de face illustrant l'ensemble des figures précédentes, vu depuis l'extérieur de la pièce.
[Fig. 6] est une vue de face illustrant l'ensemble des figures précédentes, vu depuis un premier côté de la pièce.
[Fig. 7] est une vue de face illustrant l'ensemble des figures précédentes, vu depuis un côté opposé de la pièce.
[Fig. 8] est une vue en perspective, illustrant à plus grande échelle un organe d'extraction appartenant à l'ensemble conforme à l'invention.
[Fig. 9] est une vue schématique, illustrant les différents flux d'air lors d'une première phase de mise en oeuvre de l'ensemble conforme à l'invention.
[Fig. 10] est une vue schématique, analogue à la figure 9, illustrant les différents flux d'air lors d'une seconde phase de mise en oeuvre de l'ensemble conforme à l'invention.

Les repères suivants sont utilisés dans la présente description
100 pièce
102 plancher
104 plafond
106 cloison vitrée
108 cloison borgne
110 cloison de communication
111 face arrière de la cloison 110
120 dormant
122 porte
124 lit
I ensemble de confinement
1 sas
10 armature
11,12 parois inférieures et supérieures
13,14 parois latérales
15,16 parois avant et arrière
17,18 glissières
19,20 passages
3 jupe
31 32 parois inférieures et supérieures
33 34 parois latérales
4 tunnel
42 couronne
43 âme
44 ailes latérales
45 adhésif
46 tige
47 seuil
48 embase
5 organe d'extraction
50 corps creux
52 raccord d'entrée
54 raccord de sortie
56 traits pointillés représentant la tubulure
6 unité d'aspiration
60 plénum de raccordement
62 raccord d'admission
64 filtre
66 ventilateur
68 moyens de sortie d'air filtré
70 commande
72 jauges
80 82 registres

### Description détaillée

Comme le montre la figure 1, l'ensemble de confinement selon l'invention, qui est désigné dans sa globalité par la référence I, est destiné à équiper une pièce contaminée ou susceptible d'être contaminé. Dans l'exemple illustré cette pièce 100 est une chambre d'un hôpital. Néanmoins, l'ensemble selon l'invention peut équiper d'autres types de pièces à risques, au sens de la définition donnée dans la partie introductive de la présente description. Ces pièces à risques peuvent en particulier être constituées par des locaux conventionnels, tels que des bureaux ou des salles de classe. De tels locaux seront utilisés pour accueillir des patients au moins potentiellement contaminés, en étant par conséquent détournés de leur usage habituel.

Cette chambre 100 comprend de façon connue en soi un plancher 102, un plafond 104, une cloison vitrée 106 ainsi que des cloisons borgnes, dont une seule 108 est représentée sur la figure. Par ailleurs une cloison 110 permet la communication entre cette chambre 100 et le couloir 130. À cet effet cette cloison est creusée d'une ouverture, à la périphérie de laquelle s'étend un dormant 120, permettant l'articulation d'une porte d'entrée 122. La chambre 100 est par ailleurs équipée de différents dispositifs médicaux de type classique, qui ne seront pas décrits plus en détail dans ce qui suit, comme notamment un lit 124.

L'ensemble de confinement I selon l'invention comprend tout d'abord un sas 1, qui comporte une armature 10. Cette dernière, qui est de tout type connu en soi, est avantageusement de type gonflable. Cette armature 10 supporte différentes parois du sas, à savoir tout d'abord une paroi inférieure 11 et une paroi supérieure 12, ainsi que des parois latérales opposées 13 et 14. On note également 15 la paroi dite arrière du sas, qui est tournée vers le couloir 130, ainsi que 16 la paroi avant de ce sas.

De manière habituelle, les parois opposées 15 et 16 sont munies de glissières respectives 17 et 18, par exemple de type fermeture éclair. Dans leur position de fermeture, ces glissières 17 et 18 délimitent un volume intérieur fermé V1 du sas, qui est étanche. Par ailleurs, dans leur position d'ouverture, ces glissières 17 et 18 définissent des passages 19 et 20, permettant un utilisateur de transiter au travers des parois précitées 15 et 16.

Le sas 1 est réalisé en tout matériau approprié, avantageusement traité en vue d'une protection à l'égard du feu. De façon avantageuse, le matériau constitutif du sas est de nature souple, ce qui permet une adaptation aisée de l'ensemble de confinement selon l'invention à des pièces de géométries différentes. À titre d'exemples non limitatifs, on pourra utiliser du polychlorure de vinyle (PVC) d'une épaisseur voisine de 0,3 à 0,5 millimètres.

L'ensemble de confinement I comporte en outre une jupe, désignée dans son ensemble par la référence 3. Cette jupe est fixée par tous moyens appropriés, avantageusement par soudure, au niveau de la paroi arrière 15 du sas. Cette jupe délimite un tunnel 4, lequel est bordé par des parois respectivement inférieure 31, supérieure 32 et latérales opposées 33 et 34. Ce tunnel est ouvert selon deux sens opposés, à la fois vers l'avant en direction de la paroi 15 et vers l'arrière en direction du couloir principal 130.

De façon avantageuse, le matériau constitutif de la jupe 3 est identique à celui du sas 1. Par ailleurs, également de façon avantageuse, la jupe est de nature souple. En référence à la figure 2 cela signifie que, de manière typique, cette jupe dispose d'une possibilité de débattement significative en rotation selon deux sens opposés, par rapport à l'axe longitudinal X1 de l'ensemble de confinement.

Au niveau de son extrémité arrière, la jupe 3 est munie d'une couronne 42, destinée à être plaquée contre la face arrière 111 de la cloison 110, à la périphérie du dormant 120. Cette couronne 42, qui présente une forme globale de U, possède une âme supérieure 43, ainsi que des ailes latérales 44. La périphérie externe de cette âme et de ces ailes est bordée par un encadrement, qui est destiné à recevoir un adhésif 45. Ce dernier permet tout d'abord d'assurer un appui fiable de la couronne, tout en garantissant l'étanchéité. À cet effet cet adhésif 45 est avantageusement réalisé sous forme d'une bande adhésive, renforcée par des fibres. À titre indicatif on citera l'utilisation d'un ruban de type TARLATANE ^{®}. Par ailleurs il est prévu une tige 46, avantageusement de nature télescopique, qui assure une fonction d'étai mécanique entre les parois latérales 33 et 34 de la jupe.

La couronne 42 possède en outre un rabat 47, qui forme en service un seuil horizontal assurant l'étanchéité au niveau de l'interface entre la cloison et le sol. Ce seuil 47 prolonge par conséquent, vers l'arrière, à la fois la paroi inférieure 31 et les ailes 44. De façon avantageuse, ce seuil 47 comprend notamment une embase 48, réalisée sous forme d'une plaque massive en un matériau rigide et dense, typiquement en acier inoxydable dont l'épaisseur est par exemple de 5 mm. Cette embase 48 assure, en coopération avec la tige de soutien 46, une stabilisation mécanique satisfaisante de la jupe 3.

L'ensemble de confinement selon l'invention comprend en outre un organe d'extraction, désigné dans son ensemble par la référence 5. Ce dernier se compose tout d'abord d'un corps creux 50, de forme globalement parallélépipédique. Ce corps creux est alimenté en air par un raccord d'entrée 52, qui est introduit dans un orifice 36 ménagé dans l'une des parois latérales de la jupe 3. Des moyens non représentés, de tout type connu, assurent l'étanchéité entre les parois en regard de cet orifice 36 et de ce raccord 52. Par ailleurs ce corps creux alimente en air un raccord de sortie 54, qui est en communication avec une unité 6 d'aspiration et de filtration, qui va être décrite ci-après.

Comme cela est montré sur les figures, le corps creux 50 présente un faible encombrement, selon la direction transversale Y1 de l'ensemble de confinement. Par conséquent, et également grâce à son caractère rigide, ce corps creux autorise un transit aisé dans le tunnel confiné, par exemple pour un lit ou un fauteuil roulant. On notera en outre que ce corps creux peut remplir une fonction supplémentaire, à savoir permettre le passage d'outils de mesure ou de prélèvement.

L'unité 6 comporte tout d'abord un plénum de raccordement 60, qui est équipé d'un raccord d'admission 62. Ce dernier est susceptible d'être mis en communication avec le raccord de sortie 54 de l'organe d'extraction, typiquement par une tubulure qui n'est pas représentée sur les figures mais dont le trajet est matérialisé par des traits pointillés 56. Ce plénum de raccordement 60 est placé à côté d'un filtre 64, de tout type approprié, lui-même adjacent à un ou plusieurs ventilateurs d'aspiration, non représentés sur les figures mais matérialisées par les traits pointillés 66.

Ces ventilateurs permettent la sortie d'air hors de l'unité 6, par l'intermédiaire de moyens de sortie. Dans l'exemple illustré, ces moyens sont formés par grille de sortie du ventilateur, laquelle est affectée de la référence 68. À titre de variante non représentée, on peut prévoir de réaliser des orifices dédiés à cette fonction de sortie. Cette unité 6 est également munie d'une commande 70, de tout type approprié, qui ne sera pas décrite plus en détail dans ce qui suit. Comme le montre notamment la figure 6, cette commande est 2 moyens équipée de jauges 72. Ces dernières permettent d'afficher la valeur des cascades de pression entre, d'une part, le couloir propre 120 et le sas 1 est, d'autre part, entre ce sas et la chambre 100.

L'ensemble de confinement selon l'invention est enfin muni de moyens, permettant une admission contrôlée d'air dans l'intérieur de la pièce 100. À cet effet il est prévu deux registres 80 et 82, dont les structures sont identiques. Ces registres sont intégrés aux parois respectivement avant et arrière du sas. De façon connue en soi, chaque registre est mobile entre une position de fermeture, dans laquelle il interdit le passage d'air entre les espaces qu'il délimite, ainsi qu'une position d'ouverture dans laquelle il autorise ce passage d'air dans un unique sens prédéfini. Par conséquent, dans le cas de la présente invention, chaque registre interdit tout d'abord le passage d'air dans le sens non désiré, depuis la chambre vers le sas, ainsi que depuis le sas vers le tunnel confiné. Par ailleurs, chaque registre permet le passage d'air, selon cet unique sens choisi, uniquement lorsque la pression nominale prédéfinie est atteinte.

Dans le présent mode de réalisation, les registres 80 et 82 possèdent une valeur nominale prédéfinie. En d'autres termes, ils autorisent le passage d'air uniquement au-delà d'une différence de pressions prédéfinie. À titre de variante, on peut prévoir d'utiliser des registres, également de type connu en soi, pour lesquelles la valeur nominale est réglable. Les valeurs nominales V 80 ainsi que V 82 de ces registres sont typiquement égales. À titre d'exemples non limitatifs, chacune de ces valeurs nominales est comprise entre 5 et 15 Pascal.

Un exemple de mise en oeuvre de l'ensemble de confinement I, conforme à l'invention, va maintenant être décrit.

De manière préférée, il s'agit tout d'abord de rendre étanche le volume intérieur de la chambre 100. À cet effet, on utilise avantageusement un revêtement, de type résine pelable. Cette résine est appliquée au niveau des zones des cloisons, susceptibles de favoriser un transit d'air avec l'extérieur. Ce transit extérieur peut s'opérer, non seulement en direction du couloir, mais également en direction des chambres adjacentes.

Il s'agit ensuite, après avoir ouvert la porte 122, de mettre en place le sas gonflable dans la pièce, à l'endroit approprié. L'armature du sas est ensuite gonflée, de façon classique. Puis la jupe est déployée en direction du dormant de la porte, la couronne étant appliquée contre la face externe de la cloison 110, comme décrit ci-dessus. En outre, l'adhésif 45 est mis en place. On notera que, dans l'exemple illustré notamment en référence à la figure 1, la porte d'entrée s'ouvre vers l'intérieur de la pièce, selon une rotation vers la gauche. Il est à noter que l'invention trouve également son application à une porte d'entrée montée pivotante vers la droite, mais également à une porte d'entrée qui s'ouvre en direction du couloir, à savoir l'opposé de la pièce.

Une fois que le revêtement d'étanchéité est sec, et que les différents éléments mécaniques sont mis en place, on met en marche l'unité 6. Par conséquent, de l'air est extrait en direction de cette unité 6, par l'intermédiaire de l'organe d'extraction 5, ce qui est matérialisé par les flèches successives F5 et F6 sur les figures 8 à 10. Cet air se trouve filtré, puis renvoyé dans le couloir au niveau des moyens de sortie 68, ce qui est matérialisé par les flèches F 68 sur ces figures 8 à 10. Un opérateur OP, visible sur la figure 1, peut alors transiter par le couloir 4, puis pénétrer dans le sas 1 et enfin la chambre 100. Cet opérateur est susceptible de mettre en oeuvre, en toute sécurité, les taches appropriées au sein de cette pièce.

Au début de la phase d'aspiration mentionnée ci-dessus, les registres 80 et 82 sont fermés, ce qui empêche tout passage d'air, comme cela est matérialisé par les flèches barrées F80 et F82 sur la figure 8. Par conséquent, on conçoit que la pression à l'intérieur de la chambre a alors tendance à diminuer. En d'autres termes, cette chambre se trouve en dépression par rapport au tunnel confiné. Lorsque la valeur de cette dépression atteint un seuil prédéterminé, de l'air est admis dans la pièce à partir du tunnel confiné, via les registres successifs 80 82.

De façon plus précise, comme le montre la figure 9, il y a tout d'abord ouverture du registre 80 séparant la pièce et le sas. Il se produit alors un passage d'air, dans un unique sens, depuis le sas vers la pièce, ce qui est matérialisé par la flèche F'80. Puis, comme le montre la figure 10, il y a ensuite ouverture du registre 82 séparant le tunnel et le sas. L'air peut donc s'écouler, dans un unique sens, depuis le tunnel vers le sas, ce qui est matérialisé par la flèche F'82. Une fois que ces deux registres sont ouverts, il y a donc admission d'air, selon un unique sens, depuis le tunnel confiné 4 vers la pièce à risques 100.

Le seuil prédéterminé entre la pression interne de la pièce 100 et la pression interne du tunnel confiné 4, au-delà duquel il y a admission contrôlée d'air dans la pièce, est égal à la somme des deux valeurs prédéfinies V80 et V82, qui sont relatives aux registres 80 et 82 montés « en série ». Comme on l'a vu dans ce qui précède, chacune de ces valeurs est comprise entre 5 et 15 Pascal, de sorte que le seuil prédéterminé ci-dessus est compris entre 10 et 30 Pascal.

À titre de variante non représentée, on peut avantageusement prévoir d'intégrer un filtre au niveau de l'entrée d'air entre le tunnel et le sas. Cela permet tout d'abord d'améliorer la qualité de l'air entrant dans ce sas. Cela permet également de s'affranchir de tout risque de reflux d'air contaminé en direction du tunnel confiné et du couloir, notamment en cas d'arrêt du système de ventilation mécanique et de mise en dépression du couloir.

Une fois que le système a atteint son équilibre, les registres 80 et 82 sont maintenus dans leur position ouverte. En revanche, ces registres se referment à chaque ouverture des passages 19 et 20, au voisinage duquel ils sont situés. Cela contribue à minimiser les effets de compression et de détente, qui sont liés à ces phases d'ouverture.

L'invention présente de nombreux avantages, vis-à-vis de l'art antérieur décrit dans le préambule de la description en instance.

L'ensemble de confinement conforme à l'invention assure tout d'abord une protection efficace, vis-à-vis du personnel chargé de mener à bien des opérations dans la pièce à risques. En effet la combinaison entre, d'une part, l'aspiration et la filtration d'air provenant de la pièce à risques et, d'autre part, l'admission contrôlée d'air propre dans cette même pièce, garantit un confinement particulièrement satisfaisant de la contamination.

Par ailleurs, l'ensemble selon l'invention bénéficie d'une emprise au sol réduite. Par conséquent, cela permet son installation au sein de pièces de petite dimension. De plus, ce faible encombrement assure une conservation des équipements médicaux, ainsi que de leur fonction originelle.

On notera en outre que l'ensemble conforme à l'invention peut se prêter à une mise en oeuvre de type réversible. En effet, une fois que la phase de confinement de la contamination a été réalisée, les différents éléments mécaniques composant cet ensemble de confinement peuvent être démontés puis extraits de la pièce à traiter, de manière simple.

En outre, l'ensemble selon l'invention peut être installé de façon rapide au sein de la pièce à risques. Cela est tout particulièrement intéressant dans le cas d'un épisode de type épidémique, pour lequel il est nécessaire d'équiper un grand nombre de pièces, afin d'accueillir un nombre élevé de patients au moins potentiellement contaminés.

Le fait d'utiliser deux registres, d'une part entre le tunnel et le sas, d'autre part entre le sas et la pièce à risques, présente des avantages spécifiques. En effet cela permet d'éviter tout risque de remontée de contamination, notamment au travers du sas.

Le fait d'utiliser une couronne d'appui, dont la section transversale supérieure à celle du débouché du tunnel, présente également des avantages spécifiques. En effet, cela confère une possibilité d'adaptation à des portes d'entrée de tailles différentes. En substance, l'invention pourra trouver son application à toute porte d'entrée, dont la section est comprise entre celle du tunnel et celle de la couronne d'appui.

## Revendications

1. Ensemble de confinement (I) destiné à équiper une pièce à risques (100), afin de permettre des interventions en sécurité dans cette pièce, cet ensemble de confinement comprenant
• un sas (1) équipé de deux passages (19,20), ainsi que de deux fermetures, notamment de type glissières (17,18), mobiles entre une position de fermeture de chaque passage ainsi qu'une position d'ouverture de chaque passage ;
• une jupe (3) solidaire du sas, cette jupe définissant un tunnel confiné (4) débouchant dans l'un (20) des deux passages ;
• des moyens d'appui (42) de la jupe sur une cloison (110) de la pièce, notamment sur la périphérie d'un dormant (120) d'une porte d'accès (122) à cette pièce ; cet ensemble étant **caractérisé en ce qu'**il comprend en outre
• des moyens (5) d'extraction de l'air contaminé, présent dans ladite pièce, à travers une paroi latérale (33) de la jupe, de manière à placer en dépression le volume de la pièce par rapport au tunnel ;
• des moyens (80,82) d'admission contrôlée d'air dans ladite pièce, qui sont aptes à admettre de l'air dans cette pièce lorsque la valeur de ladite dépression est supérieure à un seuil prédéterminé.

2. Ensemble selon la revendication précédente, dans lequel le sas possède une armature (10) de type gonflable.

3. Ensemble selon l'une des revendications précédentes, dans lequel la jupe est fixée sur le sas par l'intermédiaire de moyens de fixation permanente, notamment par soudure.

4. Ensemble selon l'une des revendications précédentes, dans lequel la jupe et le sas sont réalisés en des matériaux souples, de préférence en un même matériau, par exemple en polychlorure de vinyle (PVC).

5. Ensemble selon l'une quelconque des revendications précédentes, dans lequel les moyens d'appui comprennent une couronne (42) s'étendant à la périphérie de l'extrémité de la jupe, opposée au sas, la couronne comprenant notamment une âme supérieure (43) ainsi que des ailes latérales (44).

6. Ensemble selon la revendication 5, dans lequel la couronne est prolongée par un seuil (47), destiné à assurer l'étanchéité entre le sol et la cloison adjacente (110) de la pièce (100), ce seuil étant avantageusement équipé d'une embase (48) de stabilisation mécanique.

7. Ensemble selon l'une quelconque des revendications précédentes, dans lequel les parois latérales de la jupe sont étayées par une tige (46) de soutien mécanique, avantageusement de nature télescopique.

8. Ensemble selon l'une quelconque des revendications précédentes, dans lequel les moyens d'extraction comprennent un organe d'extraction (5) placé de façon adjacente à ladite paroi latérale de la jupe, cet organe d'extraction comprenant un raccord d'entrée (52) s'étendant à travers ladite paroi latérale, l'organe d'extraction (5) comprenant notamment un corps creux (50), immobilisé contre ladite paroi latérale, de manière à faciliter le transit à l'intérieur du tunnel confiné, notamment pour un lit ou un fauteuil roulant.

9. Ensemble selon l'une quelconque des revendications précédentes, comprenant en outre des moyens (6) d'aspiration, qui sont aptes à coopérer avec les moyens d'extraction (5), les moyens d'extraction (6) comprenant notamment des moyens (64) de filtration d'air, ainsi que des moyens (68) de sortie d'air filtré.

10. Ensemble selon l'une quelconque des revendications précédentes, dans lequel les moyens d'admission comprennent au moins un registre (80, 82) chaque registre étant apte à autoriser le passage d'air dans un unique sens, lorsque la différence de pressions de part et d'autre de ce registre est supérieure à une valeur prédéfinie, dans lequel il est avantageusement prévu un premier registre (80) monté sur une première paroi du sas, tournée vers la pièce (100), ainsi qu'avantageusement un second registre (82) monté sur une seconde paroi du sas, tournée vers le tunnel confiné (4), ladite valeur prédéfinie étant notamment comprise entre 5 et 15 Pascal.

11. Ensemble selon l'une quelconque des revendications précédentes, comprenant des moyens de filtration supplémentaire, qui sont aptes à filtrer l'air admis dans la pièce à risques (100).

12. Procédé de mise en oeuvre de l'ensemble selon l'une quelconque des revendications précédentes, dans lequel
• on place le sas (1) et la jupe (3) dans le volume intérieur de la pièce à risques ;
• on fixe de manière étanche la jupe sur une cloison de la pièce, en particulier sur une cloison (110) équipée d'une porte (122) d'accès à ladite pièce ;
• on extrait l'air contaminé présent dans la pièce, en particulier à travers le tunnel confiné (4), de manière à placer en dépression le volume intérieur de la pièce par rapport au tunnel ;
• on admet de l'air dans cette pièce, lorsque la valeur de ladite dépression est supérieure à un seuil prédéterminé.

13. Procédé selon la revendication précédente, dans lequel on isole au moins une partie substantielle des cloisons de ladite pièce, avant d'extraire l'air contaminé.

14. Procédé selon la revendication précédente, dans lequel on isole les cloisons en les recouvrant au moyen d'un revêtement étanche, notamment de type résine pelable.

15. Procédé selon l'une des revendications 12 à 14, dans lequel on recouvre au moins une partie de la périphérie des moyens d'appui avec un adhésif (45), assurant une fonction supplémentaire d'étanchéité.

## Patentansprüche

1. Begrenzungsanordnung (I), die dazu bestimmt ist, einen Risikoraum (100) auszustatten, um Sicherheitsmaßnahmen in diesen Raum zu ermöglichen, wobei die Begrenzungsanordnung Folgendes umfasst:
• eine Schleuse (1), die mit zwei Durchgängen (19, 20) sowie zwei Schließeinrichtungen, insbesondere vom Reißverschlusstyp (17, 18), die zwischen einer Schließposition jedes Durchgangs und einer Öffnungsposition jedes Durchgangs bewegbar sind, ausgestattet ist,
• eine Schürze (3), die fest mit der Schleuse verbunden ist, wobei die Schürze einen begrenzten Tunnel (4) definiert, der in einen (20) der beiden Durchgänge mündet;
• Andrückmittel (42) für die Schürze an einer Trennwand (110) des Raums, insbesondere am Umfang eines Rahmens (120) einer Zugangstür (122) zu dem Raum;
wobei die Anordnung **dadurch gekennzeichnet ist, dass** sie ferner Folgendes umfasst
• Mittel (5) zum Absaugen der verunreinigten Luft, die in dem Raum vorhanden ist, durch eine Seitenwand (33) der Schürze, um das Raumvolumen im Verhältnis zum Tunnel in Unterdruck zu versetzen;
• Mittel (80, 82) zum kontrollierten Zuführen von Luft in den Raum, die dazu ausgelegt sind, Luft in den Raum zuzuführen, wenn der Wert des Unterdrucks größer als ein vorbestimmter Schwellenwert ist und insbesondere zwischen 10 und 30 Pascal beträgt.

2. Anordnung nach dem vorhergehenden Anspruch, wobei die Schleuse einen aufblasbaren Rahmen (10) besitzt.

3. Anordnung nach einem der vorhergehenden Ansprüche, wobei die Schürze mit Hilfe von dauerhaften Befestigungsmitteln, insbesondere durch Schweißen, an der Schleuse befestigt wird.

4. Anordnung nach einem der vorhergehenden Ansprüche, wobei die Schürze und die Schleuse aus flexiblen Materialien, vorzugsweise aus dem gleichen Material, zum Beispiel Polyvinylchlorid (PVC), hergestellt sind.

5. Anordnung nach einem der vorhergehenden Ansprüche, wobei die Andrückmittel eine Schutzumrandung (42) umfassen, die sich am Umfang des Endes der Schürze, das der Schleuse gegenüberliegt, erstreckt, wobei die Schutzumrandung insbesondere einen oberen Steg (43) sowie seitliche Flügel (44) umfasst.

6. Anordnung nach Anspruch 5, wobei die Schutzumrandung durch eine Schwelle (47) fortgesetzt wird, die dazu bestimmt ist, die Abdichtung zwischen dem Boden und der angrenzenden Trennwand (110) des Raums (100) zu gewährleisten, wobei die Schwelle vorteilhafterweise mit einer mechanischen Stabilisierungsbasis (48) ausgestattet ist.

7. Anordnung nach einem der vorhergehenden Ansprüche, wobei die Seitenwände der Schürze durch eine mechanische Stützstange (46), die vorzugsweise teleskopartig ist, gestützt werden.

8. Anordnung nach einem der vorhergehenden Ansprüche, wobei die Absaugmittel ein Absaugelement (5) umfassen, das neben der Seitenwand der Schürze angeordnet ist, wobei das Absaugelement eine Einlassverbindung (52) umfasst, die sich durch die Seitenwand erstreckt, wobei das Absaugelement (5) insbesondere einen Hohlkörper (50) umfasst, der an der Seitenwand fixiert ist, um das Durchfahren innerhalb des begrenzten Tunnels, insbesondere von einem Bett oder einem Rollstuhl, zu erleichtern.

9. Anordnung nach einem der vorhergehenden Ansprüche, die ferner Saugmittel (6) umfasst, die dazu ausgelegt sind, mit den Absaugmitteln (5) zusammenzuwirken, wobei die Absaugmittel (6) insbesondere Mittel (64) zum Filtern von Luft sowie Mittel (68) für den Auslass von gefilterter Luft umfassen.

10. Anordnung nach einem der vorhergehenden Ansprüche, wobei die Zuführmittel mindestens eine Klappe (80, 82) umfassen, wobei jede Klappe dazu ausgelegt ist, den Durchgang von Luft in einer einzigen Richtung zu gewährleisten, wenn der Druckunterschied auf beiden Seiten der Klappe größer ist als ein vordefinierter Wert, wobei vorteilhafterweise eine erste Klappe (80), die an einer ersten Wand der Schleuse, die dem Raum (100) zugewandt ist, montiert ist, sowie vorteilhafterweise eine zweite Klappe (82) vorgesehen ist, die an einer zweiten Wand der Schleuse, die dem begrenzten Tunnel (4) zugewandt ist, montiert ist, wobei der vordefinierte Wert insbesondere zwischen 5 und 15 Pascal beträgt.

11. Anordnung nach einem der vorhergehenden Ansprüche, die zusätzliche Filtermittel umfasst, die dazu ausgelegt sind, die in den Risikoraum (100) zugeführte Luft zu filtern.

12. Verfahren zum Implementieren der Anordnung nach einem der vorhergehenden Ansprüche, wobei
• die Schleuse (1) und die Schürze (3) im Innenvolumen des Risikoraums platziert werden;
• die Schürze abdichtend an einer Trennwand des Raums, insbesondere an einer Trennwand (110), befestigt wird, die mit einer Zugangstür (122) zu dem Raum ausgestattet ist;
• die im Raum vorhandene verunreinigte Luft, insbesondere durch den begrenzten Tunnel (4), abgesaugt wird, um das Innenvolumen des Raums im Verhältnis zum Tunnel in Unterdruck zu versetzen;
• Luft in den Raum zugeführt wird, wenn der Wert des Unterdrucks größer ist als ein vorbestimmter Schwellenwert und insbesondere zwischen 10 und 30 Pascal beträgt.

13. Verfahren nach dem vorhergehenden Anspruch, wobei vor dem Absaugen der verunreinigten Luft mindestens ein wesentlicher Teil der Trennwände des Raums isoliert wird.

14. Verfahren nach dem vorhergehenden Anspruch, wobei die Trennwände isoliert werden, indem sie mit Hilfe einer wasserdichten Beschichtung, insbesondere vom Typ abziehbares Harz, beschichtet werden.

15. Verfahren nach einem der Ansprüche 12 bis 14, wobei mindestens ein Teil des Umfangs der Andrückmittel mit einem Kleber (45) beschichtet wird, der eine zusätzliche Abdichtfunktion gewährleistet.

## Claims

1. A containment assembly (I) intended to equip a risky room (100), in order to allow safe interventions in this room, this containment assembly comprising
• an airlock (1) equipped with two passages (19, 20), as well as two closures, in particular of the slide type (17, 18), movable between a closing position of each passage as well as an opening position of each passage;
• a skirt (3) secured to the airlock, this skirt defining a contained tunnel (4) emerging into one (20) of the two passages;
• bearing means (42) of the skirt on a partition (110) of the room, in particular on the periphery of a frame (120) of an access door (122) to this room; this assembly being **characterized in that** it further comprises
• means (5) for extracting contaminated air, present in said room, through a lateral wall (33) of the skirt, so as to place the volume of the room in depression relative to the tunnel;
• means (80, 82) for controlled admission of air into said room, which are capable of admitting air into this room when the value of said depression is greater than a predetermined threshold.

2. The assembly according to the preceding claim, wherein the airlock has an armature (10) of inflatable type.

3. The assembly according to any of the preceding claims, wherein the skirt is fastened to the airlock through permanent fastening means, in particular by welding.

4. The assembly according to any of the preceding claims, wherein the skirt and the airlock are made of flexible materials, preferably of the same material, for example of polyvinyl chloride (PVC).

5. The assembly according to any one of the preceding claims, wherein the bearing means comprise a crown (42) extending at the periphery of the end of the skirt, opposite the airlock, the crown comprising in particular an upper core (43) as well as lateral wings (44).

6. The assembly according to claim 5, wherein the crown is prolonged by a threshold (47), intended to ensure sealing between the floor and the adjacent partition (110) of the room (100), this threshold being advantageously equipped with a base (48) for mechanical stabilization.

7. The assembly according to any one of the preceding claims, wherein the lateral walls of the skirt are braced by a mechanical support rod (46), advantageously of a telescopic nature.

8. The assembly according to any one of the preceding claims, wherein the extraction means comprise an extraction member (5) placed adjacent to said lateral wall of the skirt, this extraction member comprising a inlet connector (52) extending through said lateral wall, the extraction member (5) comprising in particular a hollow body (50), immobilized against said lateral wall, so as to facilitate transit inside the contained tunnel, especially for a bed or a wheelchair.

9. The assembly according to any one of the preceding claims, further comprising suction means (6), which are capable of cooperating with the extraction means (5), the extraction means (6) comprising in particular air filtration means (64), as well as filtered air outlet means (68).

10. The assembly according to any one of the preceding claims, wherein the admission means comprise at least one register (80, 82) each register being capable of authorizing the passage of air in a single direction, when the pressure difference on either side of this register is greater than a predefined value, wherein there is advantageously provided a first register (80) mounted on a first wall of the airlock, facing the room (100), as well as advantageously a second register (82) mounted on a second wall of the airlock, facing the contained tunnel (4), said predefined value being in particular comprised between 5 and 15 Pascal.

11. The assembly according to any one of the preceding claims, comprising additional filtration means, which are capable of filtering the air admitted into the risky room (100).

12. A method for implementing the assembly according to any one of the preceding claims, wherein
• the airlock (1) and the skirt (3) are placed in the interior volume of the risky room;
• the skirt is sealably fastened on a partition of the room, in particular on a partition (110) equipped with a door (122) for access to said room;
• the contaminated air present in the room is extracted, in particular through the contained tunnel (4), so as to place the interior volume of the room in depression relative to the tunnel;
• air is admitted into this room, when the value of said depression is greater than a predetermined threshold.

13. The method according to the preceding claim, wherein at least a substantial part of the partitions of said room is insulated, before extracting the contaminated air.

14. The method according to the preceding claim, wherein the partitions are insulated by covering them with a waterproof coating, in particular of the peelable resin type.

15. The method according to any of claims 12 to 14, wherein at least part of the periphery of the bearing means is covered with an adhesive (45), ensuring an additional sealing function.
